# FASCICULE DE BREVET EUROPEEN

(11) **EP 0 399 935 B1**
(45) Date de publication et mention de la délivrance du brevet: **11.08.1993**
(21) Numéro de dépôt: 90440043.9
(22) Date de dépôt: 16.05.1990
(51) Int. Cl.: E04B 9/02

(54) **Faux plafonds en tissus tendus au moins en partie perméables utilisés pour créer un volume de distribution d'air en chauffage ou climatisation**
Unterdecke aus gespanntem Stoff, zumindest teilweise luftdurchlässig, verwendet zur Herstellung einer Luftmenge zum Heizen oder Kühlen
False ceiling in stretched fabric, at least partly permeable, used to create an air-volume for heating or cooling

(30) Priorité: 25.05.1989 FR 8907052
(43) Date de publication de la demande: 28.11.1990
(73) Titulaire: Lenat, Yves, F-67100 Strasbourg (FR); Bader, Michel, F-67460 Souffelweyersheim (FR); Meyer, Félicien, F-67000 Strasbourg (FR)
(72) Inventeur: Lenat, Yves, F-67100 Strasbourg (FR); Bader, Michel, F-67460 Souffelweyersheim (FR); Meyer, Félicien, F-67000 Strasbourg (FR)

(56) Documents cités:
- EP-A- 0 291 783
- WO-A-79/01100
- FR-A- 2 008 631
- FR-A- 2 078 579
- FR-A- 2 510 728
- US-A- 2 291 220
- US-A- 3 975 995

## Description

La présente invention concerne une nouvelle technique de distribution d'air traité (chauffé, filtré, éventuellement refroidi), dans des locaux. A ce titre il relève des domaines de la ventilation, chauffage et climatisation des bâtiments. Le dispositif selon l'invention définit une nouvelle technologie du réseau de gaines d'air et des bouches de soufflage propres aux systèmes de climatisation "tout air". Ce dispositif permet, de plus, de constituer une gaine technique horizontale accessible et démontable, utilisable sur la totalité de la surface des locaux traités. A ce titre il relève de l'équipement technique du bâtiment.

On connaît le brevet WO-A-7 901 100 (EUROC) qui décrit une technique de filtration et d'absorption acoustique destiné à la correction acoustique des locaux. Ce faux plafond en tissu tendu est revendiqué sur ses propriétés de correction acoustique, mais n'est absolument pas associé à un dispositif de chauffage ou de climatisation quelqu'il soit. La perméabilité du plafond à un flux d'air n'est pas évoquée ni revendiquée dans ce brevet. Notre brevet, par contre, utilise les propriétés de perméabilité ou d'imperméabilité d'un faux plafond en tissu tendu à des fins de constitution d'un réseau complet de distribution d'air, bouches de soufflage incluses.

Les domaines d'application du procédé EUROC et le nôtre sont disjoints. EUROC est une correction acoustique de local, que nous ne revendiquons pas. Notre procédé est fondamentalement une technique de distribution d'air, mettant de plus à disposition une gaine technique horizontale accessible et démontable.

On connaît également le brevet américain US-A- 3 975 995 (B. SHULER) qui décrit une technique de distribution et de filtration de l'air passant à travers un double faux plafond composé de panneaux dont certains sont perméables à l'air.

Ce brevet SHULER se différencie de notre procédé car le faux plafond de ce brevet n'est pas réalisé par un constituant unique mais par la juxtaposition d'éléments de propriétés différentes (perméables ou non), exigeant pour leur mise en oeuvre une structure porteuse répartie sur la totalité de la surface traitée. Notre procédé utilise un composant unique d'un seul tenant (un faux plafond en tissu tendu) qui n'exige qu'une fixation en rive pour les surfaces des locaux courants.

Notre dispositif selon les revendications 1-6 s'apparente à un système de climatisation "tout air". Par les procédés habituellement utilisés, on sait assurer la distribution d'air neuf et d'air recyclé, après traitement thermique et filtration, dans un ensemble de locaux. Un système de climatisation "tout air" comporte au moins une centrale de traitement d'air (unité de filtration, ventilation et traitement thermique) soufflant un mélange d'air neuf et d'air recyclé dans un réseau de gaines, celles-ci assurant le cheminement de l'air de la centrale à la (ou les) bouche(s) de soufflage après un éventuel traitement terminal par pièces ou par zones. Un système de chauffage par air aura la même structure, avec toutefois en général un débit d'air recyclé plus faible. En chauffage, ventilation et climatisation ou conditionnement d'air, les réseaux de gaines et les bouches (ou les grilles) de soufflage sont des équipements spécifiques nécessaires à la mise en oeuvre suivant les règles de l'art. De plus, les gaines techniques horizontales (faux plafond), quand elles existent, sont utilisées comme cache pour les gaines d'air et comme environnement pour les bouches de soufflage, mais ne permettent pas de se substituer à ces deux types de composants. Les gaines techniques horizontales, sur la base de leurs technologies actuelles, ne peuvent pas être utilisées à la fois en gaines d'air accessibles démontables et en bouche de soufflage homogène sur l'intégralité de leur surface.

Le dispositif selon l'invention a pour but de réaliser un moyen perfectionné de distribution d'air traité (chauffage, ventilation ou climatisation) grâce auquel on n'a pas à prévoir de gaines d'air spécialisées ni de bouches de soufflage. L'invention vise à créer un réseau d'air intégré aux parois des locaux qui constituent une gaine technique horizontale permettant le passage des réseaux, tels que ceux de distribution électrique ou d'eau sanitaire, destinés à l'équipement technique des locaux. L'invention vise aussi à constituer, sans dispositif supplémentaire, de grandes surfaces d'émission caractéristiques des techniques de chauffage dites par "plafonds rayonnants". L'invention vise également à constituer une surface de soufflage telle que les vitesses d'air en leur sortie soit si faible que les effets de jet d'air soient négligeables. Par la nature des matériaux utilisés, l'invention vise à intégrer le traitement acoustique des locaux aux fonctionnalités du système. de distribution d'air. Par le caractère accessible et démontable de la gaine technique horizontale créée, l'invention a pour but de donner au réseau de distribution d'air toutes les caractéristiques requises pour assurer l'évolution du bâtiment dans le domaine de l'équipement technique.

Le dispositif selon l'invention assure la suppression des gaines d'air et des bouches de soufflage, de par la conception suivante du réseau d'air. Le réseau de gaines d'air est constitué pas les parois du bâtiment, plafond, murs ou cloisons , associés à un faux plafond en tissu tendu. Le réseau d'air est divisé en deux zones. Une première zone utilisée en distribution principale est réalisée à l'aide d'un faux plafond en tissu étanche. Une deuxième zone correspondant aux locaux traités est réalisée à l'aide d'un faux plafond en tissu perméable qui est traversé par le flux d'air de chauffage ou de climatisation.

Les équipements aérauliques associés assurent la circulation du flux d'air distribué dans les locaux traités grâce à l'unité de ventilation soufflant dans le volume situé au-dessus du faux plafond en tissu étanche des pièces de circulation. Le débit global d'air soufflé est alors réparti dans l'ensemble des volumes situés au-dessus des faux plafonds en tissu perméables équipant les locaux traités par l'intermédiaire de modules de transfert associés à des filtres, ces filtres assurant l'équilibrage aéraulique du réseau. L'air distribué dans les volumes définis par les faux plafonds perméables est ensuite diffusé sur l'ensemble de la surface de faux plafonds vers les locaux traités. Le faux plafond fait alors office de bouche de soufflage pour le local traité. L'air traverse les locaux traités et est ensuite repris en pièce de circulation, à travers une grille de reprise encastrée en porte ou en paroi verticale. Les traitements thermiques centralisés, chauffage ou refroidissement, sont effectués dans l'unité de ventilation et de traitement. Les traitements thermiques terminaux sont effectués dans les modules de transfert.

Une variante du dispositif selon l'invention est destinée au traitement des locaux à volume unique. Le réseau de distribution d'air est cette fois limité à une seule zone réalisée à l'aide d'un faux plafond en tissu perméable qui est traversé par l'air soufflé par l'unité de traitement et de ventilation à travers un filtre à poche. La totalité du faux plafond constitue une surface de soufflage.

L'invention vise également à utiliser les volumes propres à la circulation de l'air traité dans les fonctions de gaines techniques horizontales. Le dispositif selon l'invention comprend un faux plafond en tissu tendu. Le dispositif d'accrochage utilisé est constitué de profilés (plastiques ou métalliques) fixés en rive, sur les parois verticales des locaux. Des baguettes d'environ 20 cm de long permettent d'enrouler le tissu et de le mettre en place manuellement sans outils puis de glisser les baguettes dans une gorge du profilé réservé à cet effet. La conception de cette technique de fixation a pour but d'autoriser le montage et démontage du faux plafond par un utilisateur sans compétence professionnelle, à des fins de maintenance courante, lavage du tissu après démontage total, accès aux filtres pour nettoyage avec démontage local et partiel, intervention au niveau des réseaux de distribution électrique, eau...passant dans le volume défini par le faux plafond.

L'invention vise encore à constituer une surface d'émission thermique sur la totalité des faux plafonds. Le dispositif selon l'invention comporte un faux plafond en tissu tendu qui délimite en sa partie basse une lame d'air correspondant à l'air traité. Par transfert thermique entre cette lame d'air et le tissu, le faux plafond est approximativement à la température de l'air traité et constitue donc une source d'émission thermique de grande surface, comme celles utilisées dans les techniques dites de "plafond rayonnant".

On va maintenant décrire à titre d'exemples certaines réalisations de l'invention en se référant aux dessins annexés sur lesquels:
La figure 1 est une vue schématique en trois dimensions d'un ensemble de locaux auxquels l'invention est applicable;
la figure 2 est une vue de détail en coupe du moyen utilisé pour la fixation du tissu tendu, en occurrence un profilé associé à un accessoire de montage (baguette);
la figure 3 est, en trois dimensions, une réédition de la figure 1 complétée par les réseaux d'air correspondant à une ventilation mécanique double flux et par un local à pollution spécifique;
la figure 4 montre en coupe une vue schématique d'implantation de l'unité centrale de ventilation et de traitement d'air associée au dispositif de filtration principale, selon la figure 1 ou 2;
la figure 5 montre en coupe un détail de la figure 4 relatif à la fixation du filtre en faux plafond;
la figure 6 représente une variante de la figure 1 dans le cas d'un local à volume unique, l'unité de traitement d'air étant disposée en position murale verticale;
la figure 7 représente une variante de la figure 1 dans le cas d'un local à volume unique, l'unité de traitement d'air étant disposée en position centrale horizontale, incorporé au volume défini par le faux plafond.

Une forme de réalisation préférentielle suivant la variante à locaux multiples est représentée par la figure 1. Le réseau de distribution d'air se décompose en deux zones. Une zone de distribution, qui pour des locaux tertiaires ou dans l'habitat, sera la (ou les) pièce(s) de circulation (7). Le tissu tendu utilisé (2) est alors non perméable à l'air. Le volume défini par les parois du bâtiment (13) (14) et par le tissu tendu étanche à l'air (2) constitue une gaine d'air (18). Cette gaine assure la distribution de l'air vers toutes les pièces traitées (5) par l'intermédiaire de modules de transfert (3). Dans cette zone, la surpression maintenue entre le volume défini par le faux plafond (2) et le volume de la pièce de circulation (7) est inférieure à 20 Pa. Cette surpression, très faible, a été recherchée pour que les débits de fuite en rives (17) ou au niveau des éventuels accessoires traversant le faux plafond (suspente d'éclairage, ...) soient négligeables. Les bruits éventuels associés aux fuites ou les déformations du tissu tendu sont aussi, de ce fait, négligeables. Le filtre (10) est disposé au niveau de l'unité de traitement d'air (1) pour que ces débits de fuite n'engendrent pas des salissures. Le volume (18) limité par le faux plafond étanche (2) et par les parois (13 et 14) est constitué d'une lame d'air d'environ 30 cm d'épaisseur, ce qui lui permet de remplir les fonctions de gaine technique horizontale, surmontée d'une nappe isolante en laine de verre de 4 cm environ.

L'unité de ventilation (11 en figure 4) et de traitement d'air (12 en figure 4) est un ventilo-convecteur plafonnier (1) classique. Le filtre à cassette généralement prévu sur ces matériels est enlevé. Il est alors monté, en lieu et place du filtre d'origine, un accessoire formant manchette d'aspiration (26) et filtre, constitué comme représenté par la figure 4, dont un détail est donné par la figure 5.

Le cadre (25) en profilé (17) du type ci-dessus permet la fixation du faux plafond et de la manchette d'adaptation souple (26) en tissus étanches. Il est monté suspendu sous dalle et non en liaison mécanique rigide avec l'enveloppe du ventilo-convecteur (1). La manchette (26) est fixée sur le corps du ventilo-convecteur (1) par cerclage.

Le filtre principal (10) est simplement plaqué sur le bord du profilé (17) du cadre (25) qui a été préalablement recouvert d'une bande (9) du type VELCRO (marque déposée) collée sur le cadre (25). L'habillage extérieur se fait par une housse en tissu décoratif (28) tissé à larges mailles de façon à assurer un passage aisé de l'air.

Le démontage du filtre est assuré par l'enlèvement du tissu housse (28), solution retenue pour permettre cette opération sans outillage ni compétence particulière.

La surface de filtration ainsi offerte, de l'ordre de cinq fois celle du filtre à cassette que l'on remplace, est retenue pour diminuer considérablement la perte de charge à la traversée du filtre tout en améliorant les qualités de filtration. La surface importante de filtration (10) est rendue possible par le fait que ce filtre est disposé dans un volume perdu et non visible, le volume limité par le faux plafond (18), sans être tenu à une protection rigide qui serait onéreuse et n'aurait pas les possibilités d'adaptation au site de la solution retenue.

Un filtre à cassette classique entraîne une perte de charge nominale voisine de 25 Pa. La technique de filtration principale retenue crée moins de 10 Pa de perte de charge. La suppression de la grille de soufflage du ventilo-convecteur et le changement de technique de filtration assure un gain de pression statique disponible en sortie du ventilo-convecteur d'environ 20 Pa. Cette pression rendue disponible est destinée, dans le dispositif selon l'invention, à compenser les pertes de charges dans la totalité du reste du réseau. Un ventilo-convecteur classique, dit "sans pression statique disponible", assure dans notre dispositif un débit d'air correspondant au débit nominal du ventilo-convecteur sélectionné.

Dans la forme de réalisation préférentielle selon la figure (1), le passage du volume de distribution (18), limité par le faux plafond étanche (2), au volume (19) délimité par le faux plafond perméable (4) s'effectue à travers le module de transfert (3). Ce module de transfert (3) est constitué par une enveloppe métallique dont la forme est un tronc de pyramide. La dimension de l'orifice de sortie est d'environ 60 cm sur 5 cm. Le module de transfert (3) est positionné en parois verticales (14) au niveau des volumes (18) et (19) délimités par les faux plafonds (2) et (4). Sur l'orifice de sortie du module de transfert (3) est monté un filtre à poche (16) effectuant un second niveau de filtration et destiné à l'équilibrage aéraulique des réseaux d'air. L'ensemble module de transfert (3) et filtre d'équilibrage (16) présente, pour le débit nominal de dimensionnement choisi, une perte de charge d'environ 10 Pa. Le module de transfert (3) comporte près de son entrée, dans la partie du module situé en porte à faux dans le volume (18) du faux plafond de la pièce de circulation (7), une résistance électrique (15) faisant office de terminal de chauffage. Cette résistance est interchangeable, elle est sélectionnée dans une gamme, définie par sa puissance ou par son débit d'air nominal, et appairée au filtre d'équilibrage (16) de même débit nominal.

Dans la forme de réalisation préférentielle selon la figure (1), la sortie du filtre d'équilibrage (16) s'effectue dans le volume (19) situé au-dessus du faux plafond perméable (4). Ce volume (19) est constitué d'une lame d'air de faible épaisseur, environ 6 cm, variable en fonction des bilans des locaux et donc du débit d'air introduit, et d'une nappe isolante d'environ 4 cm.

Le tissu perméable (4) utilisé définit une perte de charge, pour un débit d'air d'environ 10 m³ par heure à travers un m² de surface perméable, d'environ 0,2 Pa, supérieure ou égale à la perte de charge existant dans la lame d'air de distribution. Ce niveau de perméabilité est retenu pour assurer une répartition homogène du débit d'air traité introduit dans un local (5) sur la totalité de la surface de faux plafond (4).

Selon une variante, un tissu imperméable micro perforé est utilisé en lieu et place du tissu naturellement perméable. La micro perforation est telle que la densité de perçage d'une part, la taille des orifices d'autre part, définissent une perte de charge d'environ 1 Pa pour le débit nominal de 10 m³ par heure par m² de surface perméable. Cette micro perforation correspond à un ensemble de trous obtenus à l'aide d'aiguilles d'environ 0,5 mm de diamètre, à raison d'une vingtaine de trous par dm².

Le fonctionnement du dispositif assure une très faible différence de pression entre volume (19) et local traité (5). Les débits d'air de fuite en résultant au niveau des profilés (17) sont négligeables, de même que ceux pouvant apparaître au niveau des organes traversant le faux plafond (4) si un soin minimum est pris à la mise en oeuvre.

Dans la forme de réalisation préférentielle selon la figure (1), le réseau d'air comprend une grille de reprise d'air (6) en montage mural ou encastré en porte. Ces grilles d'usage courant en climatisation tout air, sont dimensionnées ici de telle façon que la perte de charge qu'elles provoquent, pour le débit nominal du local, soit inférieure à celle provoquée par le module de transfert et le filtre d'équilibrage (3) et (16) associés.

Selon une variante représentée en figure 3 le dispositif selon l'invention est complété par une ventilation mécanique contrôlée (VMC) double-flux. L'air neuf pré-traité dans un récupérateur statique est introduit par la gaine d'air neuf (21) et soufflé, dans le volume (18) situé au-dessus du faux plafond (2), au débit voulu, grâce à un module auto-réglable d'entrée d'air neuf (23) situé près du soufflage de l'unité de traitement d'air (1). Cet air est alors mélangé à l'air recyclé puis distribué comme vu précédemment. L'extraction se fait à partir des pièces à pollution spécifique (20) par une bouche d'extraction (24) et une gaine d'extraction (22) passant en volume (18).

Dans la forme de réalisation préférentielle selon la figure (1), le dispositif selon l'invention est analogue dans son principe de distribution d'air à une installation de climatisation tout air. Par contre, il est caractérisé par le fait que la totalité de la surface de faux plafond (4) se trouve à la température de soufflage d'air et participe, par rayonnement et convection, à la compensation des charges de climatisation. De ce fait, pour un même débit et une même puissance de climatisation, l'écart de soufflage entre température d'air soufflé en sortie de faux plafond perméable (4) et température moyenne d'air en local (5) est réduit et les effets de jet d'air sont annulés. D'autre part, les pertes de charges très faibles dans le réseau, conduisent à un dimensionnement de ventilateur à faible pression statique disponible, donc à puissance électrique et à niveau de bruit très faible.

Dans la forme de réalisation préférentielle selon la figure (1), le dispositif selon l'invention présente une analogie avec les systèmes de chauffage à plafond rayonnant basse température, en ce sens que la surface du faux plafond (4) se comporte comme un émetteur par rayonnement vis à vis du local traité (5). Le flux d'air de convection forcée circulant à travers le faux plafond, assure au dispositif selon l'invention, une résistance thermique plus faible qu'un pur plafond rayonnant. La résistance thermique plus faible assure, pour une même puissance échangée, une température de faux plafond sensiblement plus basse, ce qui a pour conséquence directe d'améliorer le confort, notamment par une diminution importante de la stratification verticale et par la présence d'une ventilation à taux de brassage analogue à celui d'une climatisation tout air.

Dans la forme de réalisation préférentielle selon la figure (1), le dispositif selon l'invention présente la particularité de réaliser un échangeur de surface importante (faux plafond (4) ), à partir d'une source d'énergie ponctuelle telle la résistance électrique (15) située en module de transfert (3) et de la circulation d'un fluide caloporteur (l'air (8) ). L'air situé en volume (19) au-dessus du faux plafond perméable (4) peut être traité par un émetteur thermique de grande surface, du type film rayonnant, ou traité localement par une résistance électrique s'il y a circulation d'air. Le dispositif relève de la deuxième solution, conçu pour atteindre des coûts de mise en oeuvre plus bas.

Dans la forme de réalisation préférentielle selon la figure 6, une variante du dispositif, destiné au traitement des locaux à volume unique, est réalisé par suppression du faux plafond (2) et de son module de transfert (3), par remplacement du filtre (10) et de son cadre (25) par un filtre (16) précédemment monté en sortie du module de transfert (3) et placé dans cette variante en sortie de l'unité de ventilation et de traitement d'air (1).

## Revendications

1. Dispositif de distribution d'air, à des fins de chauffage ventilation ou climatisation, dont les parois du réseau de distribution d'air sont constituées par des faux plafonds (2,4) complétés par les dalles supérieures (13) et les parois verticales (14) des locaux, lequel dispositif est caractérisé par le fait que les parois du faux plafond (4) faisant fonction de paroi de conduit d'air sont en tissu tendu au moins en partie perméable.

2. Dispositif suivant la revendication précédente caractérisé par le fait que la partie perméable (4) des faux plafonds constitue une bouche de soufflage sur l'intégralité de sa surface.

3. Dispositif suivant la revendication 1) caractérisé par le fait que le faux plafond de type (2) est constitué d'un tissu non perméable à l'air faisant fonction de paroi de distribution d'air.

4. Dispositif suivant les revendications 1), 2) et 3), caractérisé par le fait que le tissu des faux plafonds (2) ou (4) est accroché exclusivement en rive sur des profilés disposés sur les parois verticales des locaux.

5. Dispositif suivant les revendications 1) et 2) caractérisé par le fait qu'un type de réalisation, correspondant à une structure de local à volume unique, comprend un faux plafond en tissu tendu (4) perméable à l'air situé en partie haute du local traité (5), un volume (19) limité par le faux plafond (4) la dalle supérieure (13) et les parois verticales (14), une unité de ventilation et de traitement d'air (1) située dans le volume (19) précité qui souffle l'air traité dans le volume (19) à travers le filtre à poche (10).

6. Dispositif suivant les revendications 1), 2) et 3) caractérisé par le fait qu'un type de réalisation, correspondant à une structure à locaux multiples, comprend un faux plafond (2) en tissu tendu non perméable à l'air situé en partie haute d'une pièce de circulation (7), un volume (18) limité par le faux plafond (2) la dalle supérieure (13) et les murs ou cloisons (14), une unité de ventilation ou de traitement d'air (1) située dans le volume (18) précité, qui comporte à son aspiration un filtre (10) monté sur un cadre (25) encastré dans le faux plafond (2), des modules de transfert d'air (3) situés entre le volume (18) précité et les divers volumes (19) disposés en partie supérieure des divers locaux chauffés ou climatisés (5) limités par les dalles supérieures (13) les murs ou cloisons (14) et un faux plafond perméable à l'air (4), des filtres d'air (16) montés en sortie des modules de transfert (3), des volumes (19) précités, des faux plafonds en tissu perméable (4) précités, des grilles de reprise d'air (6) encastrées en partie inférieure des portes ou murs (14) des pièces (5).

## Patentansprüche

1. Eine Vorrichtung für den Luftaustausch, die der Erwärmung (der Luft), einer Be/Entlüftungs- oder einer klimaanlage dient, und deren Seitenwände, die einen Lüftungskanal bilden, bestehend aus gespannten Decken (2,4), ergänzt durch die Zwischendecke (13) und die Seitenwände (14) der Lokalitäten, diese Vorichtung kennzeichnet sich dadurch, daß die Wände der gespannten Decke (4), die die Funktion einer Luftkanalwand bilden, mindestens teilweise aus luftdurchlässigem Stoff bestehen.

2. Eine Vorrichtung, die gemäß der vorhergehenden Ansprüche, dadurch gekenntzeichnet ist, daß der durchlässige Teil (4) der gespannten Decken eine Luftöffnung für seine gesamte Oberfläche bildet.

3. Eine Vorrichtung nach Anspruch 1), die sich dadurch kennzeichnet, daß die gespannten Decken vom Typ (2) aus einem luftundurchlässigem Stoff bestehen, und deshalb als Luftspeicherkanalwände dienen.

4. Eine Vorrichtung, nach Ansprüchen 1), 2) und 3), dadurch gekennzeichnet, daß die gespannten Decken (2) oder (4) ausschließlich an einem Rahmen angebracht sind, der an den Seitenwänden des Lokalitäten verläuft.

5. Eine Vorrichtung nach Ansprüchen 1) und 2), gekennzeichnet durch eine Form der Ausführung, entsprechend für einteilige Raumstruktur, die aus folgenden Bestandteile besteht: eine aus luftdurchlässigem Stoff gespannte Decke (4), die sich im Oberteil der zu bearbeitenden Lokalität (5) befindet, ein Raum (19), begrenzt durch die gespannte Decke (4), die Zwischendecke(13) und die Seitenwände (14), sowie eine Einheit zur Be-/Entlüftung und zur Behandlung der Luft (1), welche im vorher erwähnten Raum (19) untergebracht ist, und die behandelte Luft, mittels eines Netzfilters (10), in den Raum (19) bläst.

6. Eine Vorrichtung nach Ansprüchen 1), 2) und 3), gekenntzeichnet durch eine Form der Ausführung, entsprechend einer Struktur vielteiliger Lokalitäten, bestehend aus einer gespannten Decke (2) aus luftundurchlässigem Stoff der oberhalb eines Durchgangsraums (7) angebracht ist, einen Raum (18), begrenzt durch die gespannte Decke (2), die Zwischendecke (13) und die Mauern oder nichttragenden Wände (14), eine Belüftungseinheit oder eine Luftbehandlungsanlage (1), diese Anlage liegt in dem vorher erwähnten Raum (18), enthält einen Filter (10) an ihrer Luftzufuhr, der auf einem Streckrahmen (25) der gespannten Decke (2) eingebaut ist, Module zum Luftaustauch (3), die in dem vorher genannten Raum (18) und in den anderen Räumen (19) jeweils in den oberen Bereichen der verschiedenen Lokalitäten eingebaut sind, die es zu beheizen oder klimatisieren gilt, diese Module werden begrenzt durch die Zwischendecken (13), die Mauern oder nichttragenden Wände (14), und einer gespannten luftdurchlässigen Decke (4), Luftfiltern (16), die auf die Ausgänge der Module zum Luftaustausch installiert sind, der vorher erwähnten Räume (19), der vorher genannten gespannten luftdurchlässigen Decken (4) und den Gittern zur Luftzufuhr (6), die in den unteren Teilen der Türen oder Wände (14) der Lokalitäten (5) eingebaut sind.

## Claims

1. Air distribution device, for heating ventilation or air conditioning, whose air ductwork side walls are formed by suspended ceilings (2, 4), completed by upper floor slabs (13) and the vertical walls (14) of the rooms. The main feature of the device is the use of partly permeable streched material for the side walls of the suspended ceiling (4) working as an air channel.

2. A device following the previous claim is characterized by the fact that the permeable part (4) of suspended ceilings forms an air outlet on the whole of its surface.

3. A device following claim 1) which is characterized by the fact that the suspended ceiling of this type (2) consists of an air-tight material which acts as air distribution side wall.

4. A device corresponding to the claims 1), 2) and 3), characterized by the fact that the texture material making up suspended ceilings (2) or (4) is exclusively fastened on frames located on the upper side borders of the vertical walls of the room.

5. A device following claims 1) and 2), characterized by the fact that a type of facility, corresponding to the structure of a single volume room, includes a suspended ceiling made up of stretched air-tight material (4) located at upper level room serviced (5), a volume (19) limited by the suspended ceiling (4) an upper floor slab (13) and the vertical walls (14), a ventilation and air processing unit (1) installed inside the space previously mentioned (19) and which drives the conditioned air into the room (19) via the net filter (10).

6. A device following requirements 1), 2) and 3) whose type of assembly, suitable for a multi-room structure, includes a suspended ceiling (2) made air-tight stretched material situated upper level of circulation room (17), a volume (18) limited by the suspended ceiling (2), the upper floor slab (13) and the walls or room partitions (14), a ventilation or air processing unit (1) located in the previously mentioned volume (18), which is equipped at its air inlet with a filter (10) set into a frame (25) fixed to the suspended ceiling (2), modules for the transfer of air (3) placed within the volume mentioned (18) and the various other volumes (19) located each time above at the upper level of the ventilated or air conditioned rooms (5) limited by the upper floor slabs (13) the walls or partition walls (14) and an air permeable suspended ceiling (4), air filters (16) mounted at the outlet of transfer module (3), the previously mentioned volumes (19), the previously mentioned air permeable material ceilings (4), air recovering grilles (6) fitted into the lower part of the doors or walls (14) of the rooms (5).
